# EUROPÄISCHE PATENTANMELDUNG

(11) **EP 1 876 861 A1**
(43) Veröffentlichungstag der Anmeldung: **09.01.2008**
(21) Anmeldenummer: 07013089.3
(22) Anmeldetag: 04.07.2007
(51) Int. Cl.: H04R 9/06, H04R 1/02, H04R 1/06, H04R 9/02

(54) **Exciter für Flächenmembranlautsprecher**

(30) Priorität: 05.07.2006 DE 102006031433
(71) Anmelder: ELAC Electroacustic GmbH, 24113 Kiel (DE)
(72) Erfinder: Janke, Rolf, 24159 Kiel (DE); Hein, Michael, 24214 Revensdorf (DE); John, Wolfgang, 24214 Gettorf (DE)
(74) Vertreter: Biehl, Christian

(57) **Zusammenfassung**

Exciter für einen Flächenmembranlautsprecher mit einem einen Ringspalt aufweisenden Dauermagneten (40), einem eine Tauchspule tragenden Tauchspulenträger (30) und einem mit dem Tauchspulenträger (30) verbundenen Schwingteilträger (20) mit einem inneren Ring (80) und einem äußeren Ring (60), wobei der innere Ring (80) mit dem äußeren Ring (60) über Federelemente (70) verbunden ist, dadurch gekennzeichnet, dass der Exciter einen lösbar mit dem Schwingteilträger (20) verbundenen kopplungsring (10) aufweist, der zur Verbindung mit der Flächenmembran des Flächenmembranlautsprechers eingerichtet ist, wobei zum lösbaren Verbinden des Schwingteilträgers (20) mit dem Kopplungsring (10) am Schwingteilträger (20) und am Kopplungsring (10) bei einer Drehbewegung ineinandergreifende Hakenelemente (120, 140) vorgesehen sind.

## Beschreibung

Die Erfindung betrifft einen Exciter für einen Flächenmembranlautsprecher mit den Merkmalen des Oberbegriffs von Anspruch 1.

Ein derartiger Exciter ist bereits aus der DE 102 06 129 A1 bekannt. Bei diesem wird die in einem ringförmigen Luftspalt eines Dauermagneten schwingende Spule über ein Formteil - den Schwingteilträger - an eine schallabgebende Fläche gekoppelt. Die DE 10 2004 001 215 und die EP 1 207 716 A2 zeigen beispielsweise derartige, besonders vorteilhaft ausgestaltete Schwingteilträger für Exciter.

Regelmäßig ergibt sich das Problem, dass die Exciter und insbesondere die Schwingteilträger eine relativ große Fläche in Anspruch nehmen und die Montage eines mit Excitern bestückten Flächenmembranlautsprechers aufwändig und teilweise besonders schwierig ist. Einerseits ergibt sich aus der großen Fläche des Exciters eine hohe Störanfälligkeit, die insbesondere beim Einsatz in Fahrzeugen in einer Minderung der Klangqualität resultiert. Andererseits müssen die Einzelteile für qualitativ hochwertige Produkte untereinander und miteinander präzise verbunden werden, sodass sich bei einer sorgfältigen Montage relativ lange Arbeitszeiten nicht vermeiden lassen.

Aufgabe der Erfindung ist es deshalb, einen Exciter mit einem einfachen Aufbau bereit zu stellen, der eine schnelle und präzise Montage ermöglicht.

Die Aufgabe wird gelöst durch einen Exciter für einen Flächenmembranlautsprecher mit den Merkmalen von Anspruch 1. Die Unteransprüche geben vorteilhafte Ausführungsformen wieder.

Erfindungsgemäß weist der Exciter nach der Erfindung einen Schwingteilträger mit einem inneren und einem äußeren Ring auf, die mit Federelementen miteinander verbunden sind. Dabei wird der innere Ring des Schwingteilträgers immobilisiert und der äußere mit dem Spulenträger verbundene Ring des Schwingteilträgers mittels eines lösbar mit dem Schwingteilträger verbundenen Kopplungsrings zur Schallerzeugung an eine Flächenmembran gekoppelt. Hierfür sind am Schwingteilträger und am Kopplungsring Hakenelemente vorgesehen, die bei einer Drehbewegung ineinander greifen. Durch diesen Aufbau wird eine schnelle und präzise Montage des Flächenmembranlautsprechers ermöglicht.

Die Erfindung wird anhand in den beigefügten Zeichnungen dargestellter, bevorzugter Ausführungsbeispiele näher erläutert. Dabei zeigen:
- Fig. 1: eine Explosionsansicht eines ersten Ausführungsbeispiels des Exciters nach der Erfindung,
- Fig. 2: eine perspektivische Ansicht des Schwingteilträgers des Exciters von Fig. 1,
- Fig. 3: eine perspektivische Ansicht des Kopplungsrings des Exciters von Fig. 1,
- Fig. 4: eine Explosionsansicht eines zweiten Ausführungsbeispiels des Exciters nach der Erfindung,
- Fig. 5: eine perspektivische Ansicht des Schwingteilträgers des Exciters von Fig. 2 und
- Fig.6: eine perspektivische Ansicht des Kopplungsrings des Exciters von Fig. 2.

Fig. 1 zeigt eine Explosionsansicht eines besonders bevorzugten Ausfiihrungsbeispiels des erfindungsgemäßen Exciters für Flächenmembranlautsprecher. Der Exciter besteht aus einem Ringspaltmagnetsystem 40, das aus einem Magnettopf, einem Neodymring und einer oberen Polplatte aufgebaut ist. In den Ringspalt des Ringspaltmagnetsystems 40 ist ein eine Schwingspule tragender Spulenträger 30 eingesetzt, der bevorzugt mit einem Schwingteilträger 20 verklebt ist.

Der in Fig. 2 größer dargestellte Schwingteilträger 20 besteht aus einem äußeren Ring 60 und einem über Federelemente 70 mit dem äußeren Ring 60 verbundenen inneren Ring 80. Der innere Ring 80 weist eine Aufnahme 90 für ein Befestigungsmittel zum schwingungsfreien Fixieren des inneren Rings 80 auf, beispielsweise eine Gewindebohrung zur Aufnahme einer Schraube. Dadurch wird der innere Ring 80 fixiert, wobei der über die Federelemente 70 an den inneren Ring 80 gekoppelte äußere Ring 60 der Bewegung des in den Ringspalt des Dauermagneten 40 eintauchenden Spulenträgers 30 folgen kann. Weiterhin weist der innere Ring bevorzugt Aufnahmen 100 zum Anschluss einer elektrischen Verbindung 50, beispielsweise in Form einer Flachsteckzunge 50, auf, die die Spule auf dem Spulenträger 30 mit Strom versorgt.

Wie aus Fig. 1 ersichtlich erstrecken sich die Federelemente 70 bevorzugt nicht über den Umfang des Ringspalts des Magnetsystems 40. Dadurch wird erreicht, dass die Schallerzeugung prinzipiell und auch unter Bewegung, beispielsweise durch Bewegung des gesamten Lautsprechers in einem fahrenden Fahrzeug, einer geringeren Störanfälligkeit unterliegt.

Erfindungsgemäß hat es sich als besonders vorteilhaft erwiesen, wenn der Schwingteilträger 20 mit einem Kopplungsring 10 versehen wird, wobei dieser Kopplungsring 10 mit der Flächenmembran verbunden, beispielsweise verklebt ist.

Dazu weist der Schwingteilträger 20 am Umfang seiner dem Spulenträger 30 abgewandten Stirnseite eine Vielzahl von Rastelementaufnahmen 110 auf. Die Rastelementaufnahmen 110 können beispielsweise muldenförmige Vertiefungen oder Bohrungen sein, die den Schwingteilträger teilweise oder aber vollständig durchdringen. Weiterhin weist der Schwingteilträger 20 bevorzugt mehrere kreisrund angeordnete Hakenelemente 120 auf.

Die Rastelementaufnahmen 110 und die Hakenelemente 120 des Schwingteilträgers finden ihr Gegenstück auf dem in Fig. 3 größer dargestellten Kopplungsring 10 in den dem Schwingteilträger zugewandten Rastelementen 130 und Hakenelementen 140. Die Hakenelemente 120 des Schwingteilträgers 20 und die Hakenelemente 140 des Kopplungsrings 10 sind derart zueinander angeordnet, dass die Hakenelemente 120, 140 bei einer Drehbewegung ineinander greifen. Dabei verhindern die in die Rastaufhahmen 110 des Schwingteilträgers 20 eingreifenden, bevorzugt elastisch verformbar ausgebildeten Rastelemente 130 des Kopplungsrings ein Lösen der durch Drehbewegung entstanden formschlüssigen Verbindung zwischen Schwingteilträger 20 und Kopplungsring 10. Dabei weisen die Hakenelemente 120 des Schwingteilträgers 20 und die Hakenelemente 140 des Kopplungsrings 10 eine gleich große Anzahl auf, während die Rastelemente 130 bevorzugt in geringerer Zahl als die Rastelementaufnahmen 110 angelegt sind.

Der Vorteil eines Kopplungsrings besteht darin, dass einerseits der Exciter vormontiert, andererseits die Flächenmembran mit dem Kopplungsring 10 verbunden werden kann und beide Elemente durch Drehbewegung lediglich zusammengesetzt werden müssen. Dadurch wird eine präzise Montage wesentlich erleichtert.

Die Fig. 4, 5 und 6 zeigen ein weiteres Ausführungsbeispiel eines Exciters nach der Erfindung. Dieses zweite Ausführungsbeispiel unterscheidet sich vom in den Fig. 1, 2 und 3 dargestellten Ausführungsbeispiel dadurch, dass die Hakenelemente 120 des Schwingteilträgers 20 am Außenumfang des Schwingteilträgers 20 sich vom Schwingteilträger 20 nach Außen erstreckend angeordnet sind. Die komplementär dazu angeordneten Hakenelemente 140 des Kopplungsrings 10 sind dementsprechend nach Innen, zum Zentrum des Kopplungsrings 10 gerichtet.

Dieses zweite Ausführungsbeispiel gemäß der Fig. 4, 5 und 6 hat gegenüber dem in den Fig. 1, 2 und 3 gezeigten Ausführungsbeispiel den Vorteil, dass der Kopplungsring 10 nicht vorsichtig und präzise in den Schwingteilträger 20 eingesetzt werden muss, sondern dass der Kopplungsring 10 zur Befestigung am Schwingteilträger 20 mit einer einfachen Bewegung dem Schwingteilträger 20 aufgesetzt und den Schwingteilträger 20 umfassend gedreht werden kann. Dadurch wird gegenüber dem ersten Ausführungsbeispiel eine einfachere Handhabung ermöglicht.

## Patentansprüche

1. Exciter für einen Flächenmembranlautsprecher mit einem einen Ringspalt aufweisenden Dauermagneten (40), einem eine Tauchspule tragenden Tauchspulenträger (30) und einem mit dem Tauchspulenträger (30) verbundenen Schwingteilträger (20) mit einem inneren Ring (80) und einem äußeren Ring (60), wobei der innere Ring (80) mit dem äußeren Ring (60) über Federelemente (70) verbunden ist,
**dadurch gekennzeichnet, dass**
der Exciter einen lösbar mit dem Schwingteilträger (20) verbundenen Kopplungsring (10) aufweist der zur Verbindung mit der Flächenmembran des Flächenmembranlautsprechers eingerichtet ist,
wobei zum lösbaren Verbinden des Schwingteilträgers (20) mit dem Kopplungsring (10) am Schwingteilträger (20) und am Kopplungsring (10) bei einer Drehbewegung ineinandergreifende Hakenelemente (120,140) vorgesehen sind.

2. Exciter nach Anspruch 1, **dadurch gekennzeichnet, dass** der Schwingteilträger (20) an der dem Kopplungsring (10) zugewandten Stirnseite des äußeren Rings (60) eine Vielzahl von Rastelementaufnahmen (110) zur Aufnahme einer Mehrzahl von am Kopplungsring (10) angeordneten Rastelementen (130) aufweist.

3. Exciter nach einem der vorhergehenden Ansprüche, **dadurch gekennzeichnet, dass** die Hakenelemente (120) des Schwingteilträgers (20) sich nach Außen erstreckend und die komplementär dazu angeordneten Hakenelemente (140) des Kopplungsrings (10) sich nach Innen erstreckend angeordnet sind.

4. Exciter nach einem der vorhergehenden Ansprüche, **dadurch gekennzeichnet, dass** der Tauchspulenträger (30) mit dem äußeren Ring (60) des Schwingteilträgers (20) verbunden ist und die den inneren und den äußeren Ring (60, 80) verbindenden Federelemente (70) innerhalb des durch den Ringspalt des Ringspaltmagnetsystems (40) definierten Umfangs angeordnet sind.

5. Exciter nach einem der vorhergehenden Ansprüche, **dadurch gekennzeichnet, dass** der innere Ring (80) des Schwingteilträgers (20) Aufnahmen (100) zum Anschluss einer elektrischen Verbindung (50) aufweist.

6. Exciter nach einem der vorhergehenden Ansprüche, **dadurch gekennzeichnet, dass** der innere Ring (80) des Schwingteilträgers (20) eine Aufnahme (90) für ein Befestigungsmittel zum schwingungsfreien Fixieren des inneren Rings (80) aufweist.
